# EUROPÄISCHE PATENTSCHRIFT

(11) **EP 3 102 888 B1**
(45) Veröffentlichungstag und Bekanntmachung des Hinweises auf die Patenterteilung: **29.04.2020**
(21) Anmeldenummer: 15706931.1
(22) Anmeldetag: 21.01.2015
(51) Int. Cl.: F24C 3/12

(54) **GASBRENNER, GASBRENNERANORDNUNG, KOCHSTELLE UND HERD**
GAS BURNER, GAS BURNER ARRANGEMENT, COOKTOP AND RANGE
BRÛLEUR À GAZ, ARRANGEMENT DE BRÛLEURS À GAZ, POSTE DE CUISSON, ET CUISINIÈRE

(30) Priorität: 03.02.2014 ES 201430130
(43) Veröffentlichungstag der Anmeldung: 14.12.2016
(73) Patentinhaber: BSH Hausgeräte GmbH, 81739 München (DE)
(72) Erfinder: OCHOA TORRES, Jose Salvador, E-39012 Santander (ES); PALACIOS VALDUEZA, Luis Antonio, E-39610 Astillero (ES); PEÑA MARTÍN, Oscar, E-39478 Boo de Pielagos (ES); PLACER MARURI, Emilio, E-39120 Liencres (ES); SAIZ GONZALEZ, Roberto, E-39539 Santander (ES)
(86) Internationale Anmeldenummer: PCT/IB2015/050457
(87) Internationale Veröffentlichungsnummer: WO 2015/114491

(56) Entgegenhaltungen:
- EP-A1- 2 495 498
- DE-A1- 10 355 455
- DE-C- 68 869
- US-A- 2 456 864

## Beschreibung

Die vorliegende Erfindung betrifft einen Gasbrenner, eine Gasbrenneranordnung, eine Kochstelle und einen Herd.

Die DE 103 55 455 A1 beschreibt eine Kochstelle mit einer Vielzahl Gasbrenner. Jeder Gasbrenner weist einen bezüglich eines Brennergehäuses verlagerbaren Brennerkopf auf. Jedem Gasbrenner ist ein Gasabschaltventil zugeordnet, das durch ein Verlagern des Brennerkopfs wahlweise geschlossen oder geöffnet werden kann. Die Mischung von Brenngas und Primärluft erfolgt für mehrere Gasbrenner gleichzeitig direkt an einer gemeinsamen Gaszuleitung der Gasbrenner.

Die US 2 456 864 A beschreibt einen Gasbrenner, der einen mittig angeordneten Stempel umfasst. Beim Abstellen eines Gargutgefäßes auf dem Gasbrenner wird der Stempel heruntergedrückt und ein Brenngaszustrom zu dem Gasbrenner freigegeben.

Die DE 68 869 C beschreibt einen Gasbrenner, der gegenüber einer Gaszuleitung desselben verschwenkbar ist. Beim Abstellen eines Gargutgefäßes auf dem Gasbrenner verschwenkt dieser derart, dass mit Hilfe eines Gasventils ein Brenngaszustrom zu dem Gasbrenner freigegeben wird.

Die EP 2 495 498 A1 beschreibt einen Gasbrenner mit einem mittig angeordneten Stößel. Beim Abstellen eines Gargutgefäßes auf dem Gasbrenner wird der Stößel heruntergedrückt und ein Brenngaszustrom zu dem Gasbrenner freigegeben.

Vor diesem Hintergrund besteht eine Aufgabe der vorliegenden Erfindung darin, einen verbesserten Gasbrenner zur Verfügung zu stellen.

Demgemäß wird ein Gasbrenner für eine Kochstelle mit einem Gasabschaltventil, einem Brennergehäuse, das an einer Gaszuleitung des Gasbrenners befestigbar ist, und einem relativ zu dem Brennergehäuse verlagerbaren Brennerkopf vorgeschlagen. Zum wahlweisen Öffnen und Schließen des Gasabschaltventils ist der Brennerkopf von einer Offenposition in eine Schließposition verlagerbar, wobei der Brennerkopf in Richtung der Schließposition mit Hilfe einer Federeinrichtung vorgespannt ist und wobei das Brennergehäuse und/oder der Brennerkopf zumindest eine Primärluftzufuhröffnung zum Zuführen von Primärluft in einen Mischraum des Gasbrenners aufweist. Das Gasabschaltventil weist einen Ventilkörper auf, der zumindest abschnittsweise in dem Brennerkopf aufgenommen ist, wobei der Ventilkörper zumindest eine radial angeordnete Brenngaseinlassöffnung aufweist.

Dadurch, dass die Primärluftzufuhröffnung direkt an dem Gasbrenner vorgesehen ist, wird im Vergleich zu der bekannten Anordnung, bei der das bereits gemischte Primärluft-Brenngasgemisch dem Gasbrenner über eine Gaszuleitung zugeführt wird, verhindert, dass bei einem geschlossenen Gasabschaltventil Brenngas an einer an der gemeinsamen Gaszuleitung vorgesehenen Venturidüse ungenutzt austritt.

Gemäß einer Ausführungsform weist der Gasbrenner ein Thermoelement zur Flammenüberwachung auf.

Das Thermoelement ist insbesondere mit einem Gasregelventil des Gasbrenners gekoppelt, so dass bei einem Erlöschen der Brennerflamme das Gasregelventil geschlossen wird, so dass kein Brenngas mehr zum Gasbrenner strömt. Der Gasbrenner kann ferner ein Zündelement zum Zünden des Primärluft-Brenngasgemisches aufweisen.

Gemäß einer weiteren Ausführungsform ist das Brennergehäuse dazu eingerichtet, die Gaszuleitung zumindest teilweise zu umgreifen.

Das Brennergehäuse weist insbesondere zumindest zwei einander gegenüberliegend angeordnete Greifarme auf, die die Gaszuleitung vorzugsweise formschlüssig umgreifen.

Gemäß einer weiteren Ausführungsform ist das Brennergehäuse an der Gaszuleitung festklemmbar.

Hierdurch ist eine schnelle und einfache Montage des Brennergehäuses möglich.

Gemäß einer weiteren Ausführungsform weist der Brennerkopf eine Auflagefläche zum Abstellen eines Gargutgefäßes auf dem Gasbrenner auf.

Die Auflagefläche ist insbesondere eine Stirnfläche des Brennerkopfs. Hierdurch kann auf einen zusätzlichen Topfträger verzichtet werden.

Gemäß einer weiteren Ausführungsform ist der Brennerkopf beim Abstellen des Gargutgefäßes auf der Auflagefläche entgegen einer Federkraft der Federeinrichtung von der Schließposition in die Offenposition verlagerbar.

Hierdurch wird das Gasabschaltventil einfach durch ein Abstellen des Gargutgefäßes auf dem Brennerkopf geöffnet.

Gemäß einer Ausführungsform ist der Brennerkopf beim Abheben des Gargutgefäßes von der Auflagefläche mit Hilfe der Federeinrichtung von der Offenposition in die Schließposition verlagerbar.

Hierdurch wird der Gasbrenner beim Abheben des Gargutgefäßes abgeschaltet, so dass die Brennerflamme erlischt. Optional kann ein Dämpfungs- oder Verzögerungselement vorgesehen sein, das beim Abheben des Gargutgefäßes von dem Brennerkopf das Gasabschaltventil für einen vorbestimmten Zeitraum, beispielsweise für einige Bruchteile von Sekunden bis Sekunden, insbesondere zumindest 1, 2 oder 3 Sekunden, in der Offenposition belässt, so dass beim Abheben des Gargutgefäßes von dem Gasbrenner nicht sofort die Gaszufuhr abgeschaltet wird. Das Verzögerungselement verzögert oder bremst das selbsttätige Verlagern des Brennerkopfs von der Offenposition in die Schließposition, derart, dass das Gasabschaltventil zeitverzögert geschlossen wird.

Das Gasabschaltventil weist einen Ventilkörper auf, der zumindest abschnittsweise in dem Brennerkopf aufgenommen ist, wobei der Ventilkörper zumindest eine radial angeordnete Brenngaseinlassöffnung aufweist.

Der Ventilkörper ist vorzugsweise rohrförmig und der Ventilkörper ist in einem Düsenträger des Gasbrenners aufgenommen. Der Ventilkörper kann in den Düsenträger eingeschraubt sein. In dem Ventilkörper ist vorzugsweise eine Gasdüse des Gasbrenners aufgenommen. Die Gasdüse ist dazu eingerichtet, Brenngas in einen Mischraum des Gasbrenners einzudüsen.

Gemäß einer weiteren Ausführungsform weist das Gasabschaltventil einen zu dem Ventilkörper korrespondierenden Ventilsitz auf, der an dem Brennergehäuse vorgesehen ist. In der Schließposition des Brennerkopfs ist die zumindest eine radial angeordnete Brenngaseinlassöffnung von dem Ventilsitz abdichtbar.

Der Ventilsitz ist insbesondere eine in dem Brennergehäuse vorgesehene zylindrische Bohrung. Der Ventilsitz dichtet in der Schließposition den Ventilkörper radial ab. Das optionale Verzögerungselement ist insbesondere dazu eingerichtet, bei einem Verlagern des Brennerkopfs von der Offenposition in die Schließposition, eine Bewegung des Brennerkopfs derart zu verlangsamen, dass die zumindest eine Brenngaseinlassöffnung langsam von dem Ventilsitz überdeckt und das Gasabschaltventil dadurch langsam geschlossen wird.

Gemäß einer weiteren Ausführungsform weist der Gasbrenner einen Drucksensor zum Erkennen eines auf einer Auflagefläche des Brennerkopfs abgestellten Gargutgefäßes auf.

Der Drucksensor ist beispielsweise platten- oder folienartig. Der Drucksensor liefert vorzugsweise einer Steuereinrichtung ein Signal, ob ein Gargutgefäß auf dem Gasbrenner abgestellt ist oder nicht. Ist ein Gargutgefäß auf dem Gasbrenner abgestellt, kann ein entsprechendes Signal von dem Drucksensor an die Steuereinrichtung gesandt werden. Die Steuereinrichtung kann daraufhin zum Zünden einer Brennerflamme beispielsweise ein Zündelement des Gasbrenners ansteuern.

Weiterhin wird eine Gasbrenneranordnung für eine Kochstelle mit zumindest zwei derartigen Gasbrennern, einer Gaszuleitung und einem gemeinsamen Gasregelventil zum Regeln eines Gasvolumenstroms zu den zumindest zwei Gasbrennern vorgeschlagen.

Die Gasbrenneranordnung kann beispielsweise drei oder vier Gasbrenner aufweisen.

Gemäß einer Ausführungsform weist die Gasbrenneranordnung einen Drucksensor auf, der dazu eingerichtet ist, ein auf einer Auflagefläche des Brennerkopfs des Gasbrenners abgestelltes Gargutgefäß zu detektieren und ein entsprechendes Ausgabesignal an eine Steuereinrichtung auszugeben, die dazu eingerichtet ist, in Abhängigkeit von dem Ausgabesignal des Drucksensors ein Zündelement des Gasbrenners zum Entflammen eines Primärluft-Brenngasgemisches zu zünden.

Der Drucksensor ist mit der Steuereinrichtung wirkverbunden. Die Steuereinrichtung ist wiederum mit dem Zündelement wirkverbunden. Das Zündelement kann eine Zündkerze sein.

Gemäß einer weiteren Ausführungsform weist die Gasbrenneranordnung eine Steuereinrichtung auf, die dazu eingerichtet ist, in Abhängigkeit von einem Signal eines Handschalters Zündelemente der Gasbrenner zum Entflammen eines Primärluft-Brenngasgemisches anzusteuern.

Der Handschalter ist beispielsweise ein Taster.

Ferner wird eine Kochstelle mit einem derartigen Gasbrenner und/oder einer derartigen Gasbrenneranordnung vorgeschlagen.

Weiterhin wird ein Herd mit einem derartigen Gasbrenner, einer derartigen Gasbrenneranordnung und/oder einer derartigen Kochstelle vorgeschlagen.

Der Gasbrenner, die Gasbrenneranordnung, die Kochstelle und der Herd sind insbesondere für eine Anwendung im Haushalt ausgebildet.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.
Fig. 1 zeigt in einer schematischen perspektivischen Ansicht eine Ausführungsform eines Gasbrenners;
Fig. 2 zeigt in einer schematischen perspektivischen Explosionsansicht den Gasbrenner gemäß der Fig. 1;
Fig. 3 zeigt in einer schematischen Schnittansicht den Gasbrenner gemäß der Fig. 1;
Fig. 4 zeigt in einer weiteren schematischen Schnittansicht den Gasbrenner gemäß der Fig. 1;
Fig. 5 zeigt in einer schematischen Teilschnittansicht den Gasbrenner gemäß der Fig. 1;
Fig. 6 zeigt in einer schematischen Schnittansicht eine Ausführungsform einer Gasbrenneranordnung;
Fig. 7 zeigt in einer schematischen Aufsicht eine weitere Ausführungsform einer Gasbrenneranordnung;
Fig. 8 zeigt in einer Aufsicht eine weitere Ausführungsform einer Gasbrenneranordnung; und
Fig. 9 zeigt eine Aufsicht einer weiteren Ausführungsform einer Gasbrenneranordnung.

In den Figuren sind gleiche oder funktionsgleiche Elemente mit denselben Bezugszeichen versehen worden, sofern nichts anderes angegeben ist.

Die Fig. 1 zeigt einen Herd 1 mit einer Kochstelle 2. Die Kochstelle 2 weist eine insbesondere wannenförmige Kochmulde 3 und eine beabstandet von der Kochmulde 3 angeordnete Kochfeldplatte 4 auf. Die Kochstelle 2 weist ferner einen Gasbrenner 5 mit einem Brennerkopf 6 und einem Brennergehäuse 7 auf. Der Brennerkopf 6 ist vorzugsweise relativ zu dem Brennergehäuse 7 verlagerbar. Die Kochstelle 2 weist weiterhin eine Gaszuleitung 8 auf, an der das Brennergehäuse 7 befestigbar ist. Die Gaszuleitung 8 ist dazu eingerichtet, dem Gasbrenner 5 ein Brenngas zuzuleiten.

Die Fig. 2 zeigt den Gasbrenner 5 in einer schematischen perspektivischen Explosionsansicht. Das Brennergehäuse 7 weist einen quaderförmigen Grundkörper auf, aus dessen Unterseite sich zwei einander gegenüberliegend angeordnete Greifarme 9, 10 herauserstrecken. Das Brennergehäuse 7 und insbesondere die Greifarme 9, 10 sind dazu eingerichtet, die Gasleitung 8 zumindest teilweise zu umgreifen. Insbesondere sind die Greifarme 9, 10 dazu eingerichtet, das Brennergehäuse 7 an der Gaszuleitung festzuklemmen. An der Gaszuleitung 8 ist eine Öffnung 11 vorgesehen, in die ein rohrförmiges Anschlussstück 12 des Brennergehäuses 7 hineinragt.

Auf einer ebenen Oberseite 13 des Brennergehäuses 7 kann ein folien- oder plattenförmiger Drucksensor 14 aufgelegt sein. Der Drucksensor 14 ist zwischen der Oberseite 13 des Brennergehäuses 7 und einer Unterseite 15 eines Befestigungselements 16 vorgesehen.

Das Befestigungselement 16 weist einen plattenförmigen und insbesondere kreisförmigen Basisabschnitt 17 auf, der auf dem Drucksensor 14 aufliegt. Oberseitig aus dem Basisabschnitt 17 erstreckt sich eine ringförmige umlaufende Wandung 18 heraus. Seitlich und einander gegenüberliegend sind außenseitig an der Wandung 18 Nuten 19 bzw. 20 vorgesehen, die dazu eingerichtet sind, ein Thermoelement 21 bzw. ein Zündelement 22 zu umgreifen. Insbesondere sind das Thermoelement 21 bzw. das Zündelement 22 in die Nut 19 bzw. 20 einclipsbar.

Der Brennerkopf 6 ist insbesondere rohrförmig und umfasst eine geschlossene Stirnseite, die eine Auflagefläche 23 für ein nicht gezeigtes Gargutgefäß bildet. Ferner weist der Brennerkopf 6 vorzugsweise eine Vielzahl umfänglich angeordneter Gasdüsen 24 auf, von denen in der Fig. 2 lediglich eine mit einem Bezugszeichen versehen ist. Die Gasdüsen 24 sind vorzugsweise gleichmäßig verteilt um einen Umfang des Brennerkopfs 6 angeordnet. An einem der Auflagefläche 23 abgewandten Endabschnitt 25 des Brennerkopfs 6 ist eine Bohrung 26 vorgesehen, die eine Außenwand des Brennerkopfs, insbesondere zweimal, 16 durchbricht.

Ferner weist der Gasbrenner 5 einen Düsenträger 27 auf, der zumindest abschnittsweise in dem Brennerkopf 6 aufgenommen ist. Der Düsenträger 27 ist rohrförmig und weist eine Bohrung 28 auf, die in einem montierten Zustand, in dem der Düsenträger 27 in dem Brennerkopf 6 aufgenommen ist, koaxial zu der Bohrung 26 des Brennerkopfs 6 angeordnet ist. Die koaxialen Bohrungen 26, 28 bilden eine Primärluftzufuhröffnung 52 (Fig. 1) des Gasbrenners 5. Vorzugsweise sind zwei einander gegenüberliegend angeordnete Primärluftzufuhröffnungen 52 vorgesehen. Aus einer Stirnfläche des Düsenträgers 27 erstreckt sich ein zylinderförmiger Absatz 29 heraus. Der Absatz 29 ist dem Brennerkopf 6 abgewendet angeordnet.

In den Absatz 29 ist ein rohrförmiger Ventilkörper 30 eingesetzt. Der Ventilkörper 30 weist vorzugsweise ein Außengewinde 31 auf, mit Hilfe dessen der Ventilkörper 30 in den Absatz 29 des Düsenträgers 27 einschraubbar ist. Der Ventilkörper 30 weist zumindest eine umfänglich angeordnete Brenngaseinlassöffnung 45 auf. Vorzugsweise ist eine Vielzahl derartiger Brenngaseinlassöffnungen 45 vorgesehen, die vorzugsweise gleichmäßig verteilt um einen Umfang des Ventilkörpers 30 angeordnet sind. Eine dem Düsenträger 27 abgewandte Stirnfläche des Ventilkörpers 30 ist geschlossen.

Der Gasbrenner 5 weist ferner eine Gasdüse 32 auf, die an dem Ventilkörper 30 befestigt ist. Insbesondere ist die Gasdüse 32 in den Ventilkörper 30 eingeschraubt. Der Gasbrenner 5 weist ferner eine Federeinrichtung 33 auf. Die Federeinrichtung 33 ist insbesondere eine Schrauben- oder Zylinderfeder. Die Federeinrichtung 33 ist eine Druckfeder. Die Federeinrichtung 33 ist zwischen dem Brennergehäuse 7 und dem Düsenträger 27 angeordnet. Der Ventilkörper 30 ist in der Federeinrichtung 33 aufgenommen. Insbesondere ist die Federeinrichtung 33 auf den Absatz 29 des Düsenträgers 27 aufgeschoben. An dem Düsenträger 27 sind außenseitig quaderförmige Verdrehsicherungen 34 vorgesehen, von denen in der Fig. 2 lediglich eine mit einem Bezugszeichen versehen ist. Die Verdrehsicherungen 34 verhindern ein Verdrehen des Düsenträgers 27 relativ zu dem Brennerkopf 6.

Das Befestigungselement 16 ist vorzugsweise mittels Schrauben 35, 36 mit dem Brennergehäuse 7 verschraubt. Der Gasbrenner 5 weist auch eine Abdeckkappe 37 auf, die dazu eingerichtet ist, auf der Kochfeldplatte 4 aufzuliegen. Die Abdeckkappe 37 weist vorzugsweise eine zentrisch angeordnete Öffnung 38 auf, durch die der Brennerkopf 6 geführt ist. Ferner weist die Abdeckkappe 37 Bohrungen 39 bzw. 40 auf, durch die das Thermoelement 21 bzw. das Zündelement 22 hindurchführbar sind.

Die Fig. 3 zeigt den Gasbrenner 5 in einer schematischen Schnittansicht. Der Brennerkopf 6 mit dem Düsenträger 27 umschließt einen Mischraum 41 des Gasbrenners 5. Der Mischraum 41 ist zylinderförmig. Die Gasdüse 32 ist derart an einem unteren Endabschnitt des Mischraums 41 angeordnet, dass dies dazu eingerichtet ist, Brenngas in den Mischraum 41 einzudüsen. Wie die Fig. 3 weiterhin zeigt, ist die Gasdüse 32 in den Ventilkörper 30 eingeschraubt, der wiederum in den Düsenhalter 27 eingeschraubt ist. Die Federeinrichtung 33 ist zwischen einer Anlagefläche 42 des Brennergehäuses 7 und einer Stirnfläche 43 des Düsenträgers 27 angeordnet.

Der Gasbrenner 5 weist ferner ein in Fig. 3 gezeigtes Gasabschaltventil 44 auf. Das Gasabschaltventil 44 umfasst den über den Düsenträger 27 mit dem Brennerkopf 6 gekoppelten Ventilkörper 30, der die zumindest eine radial angeordnete Brenngaseinlassöffnung 45 aufweist. Das Gasabschaltventil 44 umfasst ferner einen zu dem Ventilkörper 30 korrespondierenden Ventilsitz 53 (Fig. 5), der insbesondere als Innenwandung des in die Gaszuleitung 8 hineinragenden Anschlussstücks 12 ausgebildet ist.

Beim Verlagern des Brennerkopfs 6 relativ zu dem Brennergehäuse 7 kann das Gasabschaltventil 44 zum wahlweisen Schließen und Öffnen von einer in den Fig. 4 und 5 gezeigten Offenposition in eine in der Fig. 3 gezeigte Schließposition verlagert werden. Der Brennerkopf 6 ist in Richtung der Schließposition mit Hilfe der Federeinrichtung 33 vorgespannt.

Die Fig. 5 zeigt in einer vergrößerten Darstellung mittels Pfeilen das Einströmen von Brenngas in die Gasdüse 32 in der Offenposition des Brennerkopfs 6 bzw. des Gasabschaltventils 44. Das Brenngas strömt in den Mischraum 41. Hierdurch wird durch die seitlichen Primärluftzufuhröffnungen 52 Primärluft in den Mischraum 41 eingesaugt. Diese mischt sich in dem Mischraum 41 mit dem Brenngas und tritt durch die Gasdüsen 24 aus dem Brennerkopf 6 aus.

Die Fig. 6 zeigt eine Gasbrenneranordnung 47 mit drei Gasbrennern 5, auf denen ein Gargutgefäß 46 abgestellt ist. Beim Abstellen des Gargutgefäßes 46 auf der jeweiligen Auflagefläche 23 der Gasbrenner 5 wird der Brennerkopf 6 entgegen einer Federkraft F₃₃ der Federeinrichtung 33 von der Schließposition in die Offenposition verlagert. Beim Abheben des Gargutgefäßes 46 von der Auflagefläche 23 ist der Brennerkopf 6 mit Hilfe der Federeinrichtung 33 von der Offenposition selbsttätig in die Schließposition verlagerbar. Hierdurch wird beim Abheben des Gargutgefäßes 46 von den Gasbrennern 5 die Brenngaszufuhr automatisch unterbrochen.

Der Gasbrenner 5 kann ferner ein nicht dargestelltes Verzögerungselement aufweisen, das dazu eingerichtet ist, die Bewegung des Brennerkopfs 6 von der Offenposition in die Schließposition derart zu verzögern, dass beim kurzzeitigen Abheben des Gargutgefäßes 46 von dem Gasbrenner 5 die Gaszufuhr nicht sofort, sondern erst zeitverzögert, beispielsweise erst nach einigen Bruchteilen von Sekunden bis Sekunden, beispielsweise erst nach 5 Sekunden, unterbrochen wird. Mit Hilfe des optionalen Drucksensors 14 ist das Abstellen des Gargutgefäßes 46 auf der Auflagefläche 23 des Brennerkopfs 6 erkennbar.

Die Fig. 7 zeigt eine schematische Ansicht einer weiteren Ausführungsform einer Gasbrenneranordnung 47 für die Kochstelle 2. Die Gasbrenneranordnung 47 weist zumindest zwei Gasbrenner 5, die Gaszuleitung 8 und ein gemeinsames Gasregelventil 48 auf. Mit Hilfe des Gasregelventils 48 kann ein Brenngasvolumenstrom zu den Gasbrennern 5 geregelt werden. Die Gaszuleitung 8 verzweigt sich nach dem Gasregelventil 48 zu den Gasbrennern 5 hin. Das Gasregelventil 48 ist dazu eingerichtet, aus einer Hauptgasleitung 49 Brenngas in die Gaszuleitung 8 einzuleiten. Vorzugsweise sind jedem der Gasbrenner 5 der Gasbrenneranordnung 47 ein Thermoelement 21 und ein Zündelement 22 zugeordnet. Ferner kann die Gasbrenneranordnung 47 eine Steuereinrichtung 50 aufweisen.

Die Fig. 8 zeigt eine weitere Ausführungsform einer Gasbrenneranordnung 47. Hierbei ist die Steuereinrichtung 50 mit den Drucksensoren 14 der Gasbrenner 5, mit den Thermoelementen 21, den Zündelementen 22 und mit dem Gasregelventil 48 wirkverbunden. Die Steuereinrichtung 50 ist dazu eingerichtet, in Abhängigkeit von einem Signal des Drucksensors 14 eines der Gasbrenner 5 das entsprechende Zündelement 22 des Gasbrenners 5 zum Entflammen des Primärluft-Brenngasgemisches zu zünden, wenn ein Gargutgefäß 46 auf der Auflagefläche 23 des Brennerkopfs 6 des Gasbrenners 5 abgestellt wird. Hierdurch werden lediglich die Gasbrenner 5 gezündet, auf denen das Gargutgefäß 46 abgestellt ist. Die Thermoelemente 21 dienen der Flammenüberwachung an den Gasbrennern 5.

Die Fig. 9 zeigt eine weitere Ausführungsform einer Gasbrenneranordnung 47. Die Gasbrenneranordnung 47 gemäß der Fig. 9 weist einen Handschalter 51 auf. Der Handschalter 51 kann beispielsweise ein Druckknopf oder Taster sein. Die Steuereinrichtung 50 ist dazu eingerichtet, in Abhängigkeit von einem Signal des Handschalters 51 Zündelemente 22 der Gasbrenner 5 zum Entflammen des Primärluft-Brenngasgemisches zu zünden. Hierbei werden alle Gasbrenner 5 gleichzeitig gezündet. Bei den Gasbrennern 5 auf denen kein Gargutgefäß 46 abgestellt ist, ist das jeweilige Gasabschaltventil 44 geschlossen, so dass aus diesen Gasbrennern 5 kein Brenngas-Primärluftgemisch austritt.

Obwohl die vorliegende Erfindung anhand von Ausführungsbeispielen beschrieben wurde, ist sie im Rahmen der Definition der Ansprüche, vielfältig modifizierbar.

### Verwendete Bezugszeichen:

- 1: Herd
- 2: Kochstelle
- 3: Kochmulde
- 4: Kochfeldplatte
- 5: Gasbrenner
- 6: Brennerkopf
- 7: Brennergehäuse
- 8: Gaszuleitung
- 9: Greifarm
- 10: Greifarm
- 11: Öffnung
- 12: Anschlussstück
- 13: Oberseite
- 14: Drucksensor
- 15: Unterseite
- 16: Befestigungselement
- 17: Basisabschnitt
- 18: Wandung
- 19: Nut
- 20: Nut
- 21: Thermoelement
- 22: Zündelement
- 23: Auflagefläche
- 24: Gasdüse
- 25: Endabschnitt
- 26: Bohrung
- 27: Düsenträger
- 28: Bohrung
- 29: Absatz
- 30: Ventilkörper
- 31: Außengewinde
- 32: Gasdüse
- 33: Federeinrichtung
- 34: Verdrehsicherung
- 35: Schraube
- 36: Schraube
- 37: Abdeckkappe
- 38: Öffnung
- 39: Bohrung
- 40: Bohrung
- 41: Mischraum
- 42: Anlagefläche
- 43: Stirnfläche
- 44: Gasabschaltventil
- 45: Brenngaseinlassöffnung
- 46: Gargutgefäß
- 47: Gasbrenneranordnung
- 48: Gasregelventil
- 49: Hauptgasleitung
- 50: Steuereinrichtung
- 51: Handschalter
- 52: Primärluftzufuhröffnung
- 53: Ventilsitz

- F₃₃: Federkraft

## Patentansprüche

1. Gasbrenner (5) für eine Kochstelle (2), mit einem Gasabschaltventil (44), einem Brennergehäuse (7), das an einer Gaszuleitung (8) des Gasbrenners (5) befestigbar ist, und einem relativ zu dem Brennergehäuse (7) verlagerbaren Brennerkopf (6), wobei der Brennerkopf (6) zum wahlweisen Öffnen und Schließen des Gasabschaltventils (44) von einer Offenposition in eine Schließposition verlagerbar ist, wobei der Brennerkopf (6) in Richtung der Schließposition mit Hilfe einer Federeinrichtung (33) vorgespannt ist, wobei das Brennergehäuse (7) und/oder der Brennerkopf (6) zumindest eine Primärluftzufuhröffnung (52) zum Zuführen von Primärluft in einen Mischraum (41) des Gasbrenners (5) aufweist, wobei das Gasabschaltventil (44) einen Ventilkörper (30) aufweist, der zumindest abschnittsweise in dem Brennerkopf (6) aufgenommen ist, **dadurch gekennzeichnet, dass** der Ventilkörper (30) zumindest eine radial angeordnete Brenngaseinlassöffnung (45) aufweist.

2. Gasbrenner nach Anspruch 1, **dadurch gekennzeichnet, dass** der Gasbrenner (5) ein Thermoelement (21) zur Flammenüberwachung aufweist.

3. Gasbrenner nach Anspruch 1 oder 2, **dadurch gekennzeichnet, dass** das Brennergehäuse (7) dazu eingerichtet ist, die Gaszuleitung (8) zumindest teilweise zu umgreifen.

4. Gasbrenner nach einem der Ansprüche 1 - 3, **dadurch gekennzeichnet, dass** das Brennergehäuse (7) an der Gaszuleitung (8) festklemmbar ist.

5. Gasbrenner nach einem der Ansprüche 1 - 4, **dadurch gekennzeichnet, dass** der Brennerkopf (6) eine Auflagefläche (23) zum Abstellen eines Gargutgefäßes (46) auf dem Gasbrenner (5) aufweist.

6. Gasbrenner nach Anspruch 5, **dadurch gekennzeichnet, dass** der Brennerkopf (6) beim Abstellen des Gargutgefäßes (46) auf der Auflagefläche (23) entgegen einer Federkraft (F₃₃) der Federeinrichtung (33) von der Schließposition in die Offenposition verlagerbar ist.

7. Gasbrenner nach Anspruch 5 oder 6, **dadurch gekennzeichnet, dass** der Brennerkopf (6) beim Abheben des Gargutgefäßes (46) von der Auflagefläche (23) mit Hilfe der Federeinrichtung (33) von der Offenposition in die Schließposition verlagerbar ist.

8. Gasbrenner nach einem der Ansprüche 1 - 7, **dadurch gekennzeichnet, dass** das Gasabschaltventil (44) einen zu dem Ventilkörper (30) korrespondierenden Ventilsitz (53) aufweist, der an dem Brennergehäuse (7) vorgesehen ist und dass in der Schließposition des Brennerkopfs (6) die zumindest eine radial angeordnete Brenngaseinlassöffnung (45) von dem Ventilsitz (53) abdichtbar ist.

9. Gasbrenner nach einem der Ansprüche 1 - 8, **gekennzeichnet durch** einen Drucksensor (14) zum Erkennen eines auf einer Auflagefläche (23) des Brennerkopfs (6) abgestellten Gargutgefäßes (46).

10. Gasbrenneranordnung (47) für eine Kochstelle (2), mit zumindest zwei Gasbrennern (5) nach einem der Ansprüche 1 - 9, einer Gaszuleitung (8) und einem gemeinsamen Gasregelventil (48) zum Regeln eines Gasvolumenstroms zu den zumindest zwei Gasbrennern (5).

11. Gasbrenneranordnung nach Anspruch 10, **gekennzeichnet durch** einen Drucksensor (14), der dazu eingerichtet ist, ein auf einer Auflagefläche (23) des Brennerkopfs (6) des Gasbrenners (5) abgestelltes Gargutgefäß (46) zu detektieren und ein entsprechendes Ausgabesignal an eine Steuereinrichtung (50) auszugeben, die dazu eingerichtet ist, in Abhängigkeit von dem Signal des Drucksensors (14) ein Zündelement (22) des Gasbrenners (5) zum Entflammen eines Primärluft-Brenngasgemisches zu zünden.

12. Gasbrenneranordnung nach Anspruch 11, **gekennzeichnet durch** eine Steuereinrichtung (50), die dazu eingerichtet ist, in Abhängigkeit von einem Signal eines Handschalters (51) Zündelemente (22) der Gasbrenner (5) zum Entflammen eines Primärluft-Brenngasgemisches anzusteuern.

13. Kochstelle (2) mit einem Gasbrenner (5) nach einem der Ansprüche 1 - 9 und/oder einer Gasbrenneranordnung (47) nach einem der Ansprüche 10 - 12.

14. Herd (1) mit einem Gasbrenner (5) nach einem der Ansprüche 1 - 9, einer Gasbrenneranordnung (47) nach einem der Ansprüche 10 -12 und/oder einer Kochstelle (2) nach Anspruch 13.

## Claims

1. Gas burner (5) for a cooking zone (2), with a gas shut-off valve (44), a burner housing (7), which can be fastened to a gas supply line (8) of the gas burner (5), and a burner head (6) which can be moved relative to the burner housing (7), wherein the burner head (6) can be moved from an open position into a closed position for optionally opening and closing the gas shut-off valve (44), wherein the burner head (6) is pretensioned in the direction of the closed position with the aid of a spring device (33), wherein the burner housing (7) and/or the burner head (6) has at least one primary air supply opening (52) for supplying primary air into a mixing chamber (41) of the gas burner (5), wherein the gas shut-off valve (44) has a valve body (30), which is received at least in sections in the burner head (6), **characterised in that** the valve body (30) has at least one radially arranged burner gas inlet opening (45).

2. Gas burner according to claim 1, **characterised in that** the gas burner (5) has a thermo element (21) for flame monitoring.

3. Gas burner according to claim 1 or 2, **characterised in that** the burner housing (7) is designed to at least partially encompass the gas supply line (8).

4. Gas burner according to one of claims 1 - 3, **characterised in that** the burner housing (7) can be clamped to the gas supply line (8).

5. Gas burner according to one of claims 1 - 4, **characterised in that** the burner head (6) has a support surface (23) for placing a cooked food vessel (46) on the gas burner (5).

6. Gas burner according to claim 5, **characterised in that** the burner head (6) can be moved from the closed position into the open position when the cooked food vessel (46) is placed on the support surface (23) against a spring force (F₃₃) of the spring device (33).

7. Gas burner according to claim 5 or 6, **characterised in that** the burner head (6) can be moved from the open position into the closed position when the cooked food vessel (46) is raised from the support surface (23) with the aid of the spring device (33).

8. Gas burner according to one of claims 1 - 7, **characterised in that** the gas shut-off valve (44) has a valve seat (53) which corresponds to the valve body (30), said valve seat being provided on the burner housing (7), and that in the closed position of the burner head (6) the at least one radially arranged fuel gas inlet opening (45) can be sealed by the valve seat (53).

9. Gas burner according to one of claims 1 - 8, **characterised by** a pressure sensor (14) for identifying a cooked food vessel (46) placed on a support surface (23) of the burner head (6).

10. Gas burner arrangement (47) for a cooking zone (2), having at least two gas burners (5) according to one of claims 1- 9, a gas supply line (8) and a shared gas regulation valve (48) for regulating a gas volume flow to the at least two gas burners (5).

11. Gas burner arrangement according to claim 10, **characterised by** a pressure sensor (14) which is designed to detect a cooked food vessel (46) placed on a support surface (23) of the burner head (6) of the gas burner (5) and to output a corresponding output signal to a control device (50), which is designed to ignite an ignition element (22) of the gas burner (5) in order to inflame a primary air gas mixture as a function of the signal of the pressure sensor (14).

12. Gas burner arrangement according to claim 11, **characterised by** a control device (50) which is designed to activate ignition elements (22) of the gas burner (5) for inflaming a primary air burner gas mixture as a function of a signal of a hand switch (51).

13. Cooking zone (2) with a gas burner (5) according to one of claims 1 - 9 and/or a gas burner arrangement (47) according to one of claims 10 - 12.

14. Cooker (1) with a gas burner (5) according to one of claims 1 - 9, a gas burner arrangement (47) according to one of claims 10 - 12 and/or a cooking zone (2) according to claim 13.

## Revendications

1. Brûleur à gaz (5) pour un poste de cuisson (2), avec une vanne de coupure de gaz (44), un carter de brûleur (7) pouvant être fixé à une conduite d'alimentation en gaz (8) du brûleur à gaz (5) et une tête de brûleur (6) déplaçable par rapport au carter de brûleur (7), dans lequel la tête de brûleur (6) est déplaçable pour l'ouverture et la fermeture au choix de la vanne de coupure de gaz (44) d'une position ouverte vers une position fermée, dans lequel la tête de brûleur (6) est précontrainte dans le sens de la position fermée à l'aide d'un dispositif élastique (33), dans lequel le carter de brûleur (7) et/ou la tête de brûleur (6) présente au moins un orifice d'alimentation en air primaire (52) pour l'alimentation en air primaire dans une chambre de mélange (41) du brûleur à gaz (5), dans lequel la vanne de coupure de gaz (44) présente un corps de vanne (30) accueilli au moins par sections dans la tête de brûleur (6), **caractérisé en ce que** le corps de vanne (30) présente au moins un orifice d'entrée du gaz combustible (45) disposé radialement.

2. Brûleur à gaz selon la revendication 1, **caractérisé en ce que** le brûleur à gaz (5) présente un élément thermique (21) pour la surveillance de la flamme.

3. Brûleur à gaz selon la revendication 1 ou 2, **caractérisé en ce que** le carter de brûleur (7) est aménagé afin d'entourer au moins partiellement la conduite d'alimentation en gaz (8).

4. Brûleur à gaz selon l'une des revendications 1 à 3, **caractérisé en ce que** le carter de brûleur (7) peut être serré à la conduite d'alimentation en gaz (8).

5. Brûleur à gaz selon l'une des revendications 1 à 4, **caractérisé en ce que** la tête de brûleur (6) présente une surface d'appui (23) pour la dépose d'un récipient de denrées à cuire (46) sur le brûleur à gaz (5).

6. Brûleur à gaz selon la revendication 5, **caractérisé en ce que** la tête de brûleur (6) est déplaçable de la position fermée vers la position ouverte à l'encontre d'une force de ressort (F33) du dispositif élastique (33) lors de la dépose du récipient de denrées à cuire (46) sur la surface d'appui (23).

7. Brûleur à gaz selon la revendication 5 ou 6, **caractérisé en ce que** la tête de brûleur (6) est déplaçable de la position ouverte vers la position fermée à l'aide du dispositif élastique (33) lorsque le récipient de denrées à cuire (46) est soulevé de la surface d'appui (23).

8. Brûleur à gaz selon l'une des revendications 1 à 7, **caractérisé en ce que** la vanne de coupure de gaz (44) présente un siège de vanne (53) correspondant au corps de vanne (30), lequel est prévu sur le carter de brûleur (7) et **en ce que** dans la position fermée de la tête de brûleur (6) l'au moins un orifice d'entrée du gaz combustible (45) disposé radialement peut être étanchéifié par le siège de vanne (53).

9. Brûleur à gaz selon l'une des revendications 1 à 8, **caractérisé par** un capteur de pression (14) pour la détection d'un récipient de denrées à cuire (46) déposé sur la surface d'appui (23) de la tête de brûleur (6).

10. Agencement de brûleurs à gaz (47) pour un poste de cuisson (2), avec au moins deux brûleurs à gaz (5) selon l'une des revendications 1 à 9, une conduite d'alimentation en gaz (8) et une vanne de régulation de gaz commune (48) pour la régulation d'un débit volumique de gaz vers les au moins deux brûleurs à gaz (5).

11. Agencement de brûleurs à gaz selon la revendication 10, **caractérisé par** un capteur de pression (14) aménagé afin de détecter un récipient de denrées à cuire (46) déposé sur une surface d'appui (23) de la tête de brûleur (6) du brûleur à gaz (5) et afin d'émettre un signal de sortie correspondant vers un dispositif de commande (50) aménagé afin d'allumer en fonction du signal du capteur de pression (14) un élément d'allumage (22) du brûleur à gaz (5) pour enflammer un mélange air primaire-gaz combustible.

12. Agencement de brûleurs à gaz selon la revendication 11, **caractérisé par** un dispositif de commande (50) aménagé afin de commander en fonction d'un signal d'un commutateur manuel (51) des éléments d'allumage (22) du brûleur à gaz (5) pour enflammer un mélange air primaire-gaz combustible.

13. Poste de cuisson (2) avec un brûleur à gaz (5) selon l'une des revendications 1 à 9 et/ou un agencement de brûleurs à gaz (47) selon l'une des revendications 10 à 12.

14. Cuisinière (1) avec un brûleur à gaz (5) selon l'une des revendications 1 à 9, un agencement de brûleurs à gaz (47) selon l'une des revendications 10 à 12 et/ou un poste de cuisson (2) selon la revendication 13.
